# EUROPÄISCHE PATENTSCHRIFT

(11) **EP 0 240 751 B1**
(45) Veröffentlichungstag und Bekanntmachung des Hinweises auf die Patenterteilung: **23.01.1991**
(21) Anmeldenummer: 87103323.9
(22) Anmeldetag: 09.03.1987
(51) Int. Cl.: F23D 14/38, F23D 14/52, F23D 14/76

(54) **Niederdruck-Handbrenner**
Low-pressure hand burner
Brûleur à main à basse pression

(30) Priorität: 07.04.1986 DE 3611592
(43) Veröffentlichungstag der Anmeldung: 14.10.1987
(73) Patentinhaber: ROTHENBERGER WERKZEUGE-MASCHINEN GMBH, 60327 Frankfurt (DE)
(72) Erfinder: Lawrecki, Thadeus, D-6231 Sulzbach/Ts. (DE); Velte, Karl-Heinz, D-6395 Weilrod 3 (DE)
(74) Vertreter: Zapfe, Hans, Dipl.-Ing.

(56) Entgegenhaltungen:
- EP-A- 0 066 164
- DE-A- 2 757 853
- DE-A- 2 838 500
- DE-C- 2 254 891
- DE-U- 8 116 007
- FR-A- 2 105 637

## Beschreibung

Die Erfindung bezieht sich auf einen Niederdruck-Handbrenner für Flüssiggas zum Flämmen von Oberflächen mit einem Injektorsystem für die Zufuhr von Brenngas und die Herstellung eines Brenngas-Luft-Gemischs durch Ansaugen von Umgebungsluft, mit einem dem Injektorsystem nachgeschalteten auf dem Umfang geschlossenen Mischrohr und einem an dessen entgegengesetztem Ende angeordneten Brennerkopf mit einem Düsenkörper, in dem sich eine zentrische Düse für den Austritt des Brenngas-Luft-Gemischs und die Ausbildung einer Voll-Flamme befindet, und an dem eine sich in Strömungsrichtung erstreckende, einen einzigen Mantel aufweisende Brennkammer befestigt ist, die mindestens eine Öffnung zum Eintritt weiterer Umgebungsluft aufweist.

Bei einem bekannten Handbrenner dieser Art sind die Öffnungen in Form zylindrischer Bohrungen in der rückseitigen Wand der Brennkammer und mit Abstand von deren Mantel angebracht, so daß sich eine Verwirbelung und eine rasche Durchmischung der kalten Umgebungsluft mit den heißen Flammengasen einstellen. Zwar kann auf diese Weise der Verbrennungsvorgang verbessert und die Flammentemperatur abgesenkt werden, jedoch kommen die heißen Flammengase nach wie vor mit dem Mantel der Brennkammer in Berührung, so daß sich dieser sehr stark aufheizt und zu einer Gefahr für die Umgebung, insbesondere für die Bedienungsperson, wird. Auch bewirkt eine derartige Beimischung von Umgebungsluft keine Stabilisierung der aus der Brennkammer austretenden Flamme, und auch deren Reichweite wird zumindest nicht merklich vergrößert. Eine solche Flamme ist besonders empfindlich gegenüber Querströmungen, die beim Arbeiten im Freien praktisch unvermeidbar sind. Die Absenkung der Flammentemperatur durch Beimischung von Umgebungsluft ist für zahlreiche Anwendungsfälle, bei denen es auf eine hohe Flammentemperatur ankommt, verständlicherweise sehr unerwünscht.

Es ist zwar bei stationären, Heißlufterzeugern sowie bei Gasturbinen, insbesondere bei Flugtriebwerken bekannt, einen Teil der von einem Verdichter angelieferten Umgebungsluft abzuzweigen und zu Kühlzwecken außen über den Mantel von Brennkammern zu leiten, jedoch ist diese Maßnahme aufwendig und bedingt doppelwandige Strömungskanäle, die bei Handbrennern nicht vertretbar sind.

Durch das DE-GM 81 16 007 und die ihm entsprechende EP-OS 0 066 164 ist ein mit Preßluft und Gas versorgter Hochdruck-Brenner bekannt, bei dem die eigentliche Brennerdüse zur Ausbildung einer Hohlflamme als Ringdüse ausgebildet ist. Die Brennkammer besteht hierbei aus zwei ringförmigen Leitblechen unterschiedlichen Durchmessers, die zur Bildung von Luft-Eintrittsöffnungen durch radiale und gegebenenfalls schräggestellte Distanzhalter miteinander verbunden sind. Auch im Innern der Ringdüse sind weitere Luft-Eintrittsöffnungen vorgesehen. Da jedoch die Ringdüse ohne Zwischenraum von einem der ringförmigen Leitbleche umgeben ist, kann an der Rückseite des betreffenden Leitblechs jedenfalls keine Zusatzluft eintreten, die zwischen der Hohlflamme und dem Leitblech parallel zu diesem strömt und die Flamme vom Leitblech fernhält. Ein Mantel aus angesaugter Luft bildet sich vielmehr zwischen der Hohlflamme und einem zentralen Preßluftstrahl aus, durch den gegebenenfalls Partikel zugeführt werden, die zum Flammspritzen dienen sollen. Sofern in dem mit der Ringdüse verbundenen ringförmigen Leitblech Löcher vorgesehen sind, deren Achsen dann notwendigerweise senkrecht bzw. radial zur Brennerachse und zur Hohlflamme ausgerichtet sind, kann die durch diese Löcher einströmende Sekundärluft keine kühlende Mantellüftströmung mehr ausbilden. Vielmehr wird dadurch die Hohlflamme anfällig für Querströmungen, wie sie beim Arbeiten im Freien unvermeidbar auftreten.

Durch die DE-OS 28 38 500 ist ein Niederdruck-Brenner für Flüssiggase bekannt, bei dem das Injektorsystem in ein perforiertes Mantelrohr hineinragt, das seinerseits wiederum eine koaxiale Brennkammer, ein sogenanntes Flammrohr, aufweist. Ein eigentliches Mischrohr ist nicht vorhanden, sondern nur eine Mischstrecke, die im hinteren Teil des perforierten Mantelrohres gebildet wird. Sowohl in den Zwischenraum zwischen Mantelrohr und Flammrohr als auch in das Flammrohr selbst wird Umgebungsluft angesaugt, die sich jedoch aufgrund der Bauweise und der Strömungsverteilung nicht als Kaltluftmantel an das Flammrohr anlegt. Vielmehr soll das Flammrohr ausdrücklich schnell erhitzt und auf einer hohen Temperatur gehalten werden, um den Verbrennungsvorgang zu verbessern. Die Bauweise eines solchen Brenners ist außerordentlich aufwendig, und es wird ausdrücklich darauf hingewiesen, daß ein solcher Brenner eine 4-fache bzw. 5-fache Injektionswirkung hat. Durch die mehrfache Beimischung kalter Umgebungsluft wird jedenfalls die gesamte Flammentemperatur abgesenkt und nicht etwa nur die Brennkammer auf einem niedrigen Temperaturniveau gehalten.

Durch die DE-PS 22 54 891 ist ein Niederdruck-Handbrenner bekannt, bei dem eine ganz besonders niedrige Gas-Austrittstemperatur erzielt werden soll. Bei diesem Brenner ist ein InjektorSystem über ein Mischrohr mit einer Brennkammer verbunden, in deren der Mündung abgekehrten hinteren Teil ein Flammenhalter angeordnet ist, der in dem von ihm freigelassenen Querschnitt eine so hohe Strömungsgeschwindigkeit erzeugt, daß ein Durchschlagen der vor dem Flammenhalter brennenden Flamme in das Mischrohr verhindert wird. Der Brennkammer selbst wird jedoch keine Sekundärluft zugeführt, und es soll sogar ausdrücklich vermieden werden, daß sich die Flammenströmung von den Wänden der Brennkammer ablöst. Dadurch tritt unvermeidbar eine sehr starke Aufheizung der Brennkammerwandung ein, und die gewünschte starke Temperaturabsenkung wird nur dadurch ermöglicht, daß die Brennkammer von einem zweiten Mischrohr umgeben ist, das mit der Brennkammer zusammen ein zweites Injektorsystem bildet, das große Mengen von Umgebungsluft in das genannte zweite Mischrohr einsaugt. Um eine Gasströmung mit heißem Kern und kaltem Außenmantel zu vermeiden, wird weiterhin ausdrücklich angegeben, daß die Länge des zweiten Mischrohres ein Vielfaches seines Durchmessers betragen muß, um einen breiten Gasstrom mit gleicher Temperatur und gleicher Geschwindigkeit zu erzeugen. Dieser bekannte Brenner dient vornehmlich dazu, thermoplastische Folien auf Verpackungsgut aufzuschrumpfen.

Der Erfindung liegt daher die Aufgabe zugrunde, einen Handbrenner der eingangs beschriebenen Gattung anzugeben, bei dem trotz Beibehaltung einer hohen Flammentemperatur eine stabile Flamme erzielt und eine übermäßige Aufheizung des Mantels der Brennkammer zuverlässig vermieden wird.

Die Lösung der gestellten Aufgabe erfolgt bei dem eingangs beschriebenen Niederdruck-Handbrenner erfindungsgemäß dadurch, daß die mindestens eine Luft-Eintrittsöffnung eine parallel zur Strömungsrichtung des Gas-Luft-Gemischs ausgerichtete Strömungsachse aufweist und nach außen hin vom Mantel der Brennkammer und nach innen hin vom Düsenkörper begrenzt ist und sich über den größten Teil des Umfangs des Mantels erstreckt, derart, daß die weitere Umgebungsluft in unmittelbarer Nähe und im wesentlichen parallel zu der jeweils benachbarten Mantellinie des Mäntels führbar ist.

Von den zuletzt genannten bekannten Brennern unterscheidet sich dererfindungsgemäße Brenner schon dadurch, daß der Brennerkopf eine zentrische Düse und eine Brennkammer mit einem einzigen Mantel aufweist, also einen sehr einfachen Aufbau besitzt. Unter den Merkmalen des Anspruchskennzeichens sind die Merkmale erfindungsgemäß besonders wichtig, die sich darauf beziehen, daß die mindestens eine Luft-Eintrittsöffnung eine parallel zur Strömungsrichtung des Gas-Luft-Gemischs ausgerichtete Strömungsachse aufweist, nach außen hin vom Mantel der Brennkammer und nach innen hin vom Düsenkörper begrenzt ist. Dadurch wird die weitere Umgebungsluft in unmittelbarer Nähe und im wesentlichen parallel zu der jeweils benachbarten Mantellinie des Mantels geführt, so daß die entstehende Voll-Flamme innerhalb der Brennkammer stabil brennt, ohne den Brennkammermantel zu erreichen, der durch den zwischen dem Brennkammermantel und der Flamme laminar strömenden Kaltluftmantel wirksam gekühlt bzw. auf einem niedrigen Temperaturniveau gehalten wird.

Es wird also mit sehr einfachen Mitteln ein heißer Flammenkern und ein wirksamer Kaltluftmantel erzeugt. Im Prinzip besteht dadurch der Brennerkopf nur aus dem Düsenkörper und dem Mantel der Brennkammer.

Die Erfindung schafft die Voraussetzungen dafür, daß die durch die Injektionswirkung der Flamme durch die Öffnungen angesaugte Umgebungsluft nicht auf dem kürzest möglichen Wege mit den heißen Flammengasen vermischt wird, sondern als ein den Mantel der Brennkammer schützender Kaltluftfilm auf dem Gesamtumfang des Mantels an diesem entlang strömt, und zwar bis zur Austrittsöffnung der Brennkammer. Es kann angenommen werden, daß diese sogenannte Mantelströmung bis zur Austrittsöffnung weitgehend laminar ist. Blickt man nämlich-mit den notwendigen Vorsichtsmaßnahmen-in die Öffnung der Brennkammer hinein, so sieht man, daß die heiße Flammenfront etwa einen Millimeter vor dem Brennkammermantel endet (in radialer Richtung zur Brennkammerachse gesehen).

Es bedarf hierzu auch keiner ausgeprägten Drallströmung, bei der durch einen Zentrifugaleffekt kalte Luft an den Brennkammermantel geschleudert, heiße Gase jedoch zum Kern der Flamme gefördert werden. Eine solche Maßnahmewäre im übrigen auch auf Brenner mit Kreisquerschnitt und mit einer Einrichtung zur Erzeugung einer Drallströmung beschränkt.

Durch die erfindungsgemäßen Maßnahmen gelingt es auf einfachste Weise, eine stabil brennede, heiße und weitreichende Flamme zu erhalten, die durch Querströmungen weitaus weniger beeinflußbar ist als eine ohne den Erfindungsgegenstand erzeugte Flamme. Der Brennkammermantel wird dabei auf einer derart niedrigen Temperatur gehalten, daß organische Substanzen, die mit dem Brenner in Berührung kommen, thermisch nicht geschädigt werden.

Der Erfindungsgegenstand kann Anwendung finden in Schlachthäusern, z.B. zum Abflämmen der Haare bzw. Borsten von Tierkörpern, insbesondere aber bei der Oberflächenbeheizung, wie sie bei Straßen- und Dachdeckerarbeiten häufig vorkommt. Insbesondere bei Dachdeckerarbeiten, bei denen es um die Verklebung von Folienbahnen zu einer Dachhaut geht, werden die Vorteile des Brenners voll entfaltet: durch eine Berührung des Brennkammermantels mit der Dachhaut können in diese keine Löscher mehr gebrannt werden, wie dies beim Ablegen oder Anstoßen der herkömmlichen Brenner auf die fertige Dachhaut bzw. an die rollenförmigen Folienbahnen (beim Verlegen) häufig zu beobachten war.

Durch die stabilisierende Wirkung der Mantel-luft-Strömung läßt sich auch der Brennkammermantel in Flammenrichtung wesentlich kürzer ausbilden als z.B. die bekannten Flammenführungsrohre. Dadurch liegt der wirksame Teil der Flamme frei und ermöglicht eine flexiblere Handhabung des Brenners, ganz abgesehen davon, daß eine erhebliche Material- und Gewichtseinsparung die Folge ist. Die als Ausführungsbeispiele nachstehend beschriebenen Brenner ließen sich mit Propan bzw. Gemischen aus Butan und Propan innerhalb eines Druckbereichs von 1,5 bis 5 bar zuverlässig und mit stabiler Flamme betreiben. Innerhalb diese Druckbereichs ließ sich eine Regulierung der Flammengröße bzw. Heizleistung problemlos durchführen.

Man kann die Vorteile des Erfindungsgegenstandes auf einfachste Weise beobachten, wenn man die erfindungsgemäßen Luft-Eintritts-Öffnungen verschließt: die Flamme brennt sofort instabil, d.h. sie verkürzt sich und flackert und berührt den Brennkammermantel, diesen bis auf Glühtemperaturen aufheizend. Auch der Regelbereich verringert sich drastisch.

Es ist dabei gemäß der weiteren Erfindung besonders vorteilhaft, wenn der Düsenkörper auf seinem äußeren Umfang durch eine regelmäßige polygonale Prismenfläche, vorzugsweise durch ein Sechskantprisma, begrenzt ist und wenn der Mantel im Bereich des Düsenkörpers zylindrisch ausgebildet ist.

Auf diese Weise werden zwischen der betreffenden Teillänge des Mantels und dem Düsenkörper eine entsprechende Anzahl von Öffnungen (vorzugsweise sechs) gebildet, die die Form von unmittelbar an den Mantel anstossenden Kreissegmenten haben, die sich praktisch lückenlos auf dem Umfang des Mantels aneinanderreihen, von kurzen Abständen im Bereich der Prismenekken einmal abgesehen. Diese Öffnungen gehen ohne jede Stufe auf der Seite des Brennkammermantels in die Brennkammer über, so daß ein Abriß der Strömung auf der Seite des Mantels nicht eintreten kann. Das Ausgangsmaterial für die Herstellung des prismenförmigen Düsenkörpers ist im Handel erhältlich, beispielsweise in Form von regelmäßigen Sechskant-Stangen.

Obwohl der Erfindungsgegenstand für die unterschiedlichsten Brennerquerschnitte anwendbar ist, beispielsweise auch für Brenner mit Kreisquerschnitt bzw. rotationssymmetrischer Flamme, läßt sich der Erfindungsgegenstand mit besonderem Vorteil bei Brennern mit schlitzförmiger Düse anwenden. Solche Brenner werden für die Erzeugung fächerförmiger Flammen benötigt.

Ein solcher Brenner ist gemäß der weiteren Erfindung dadurch gekennzeichnet, daß die Düse einen im wesentlichen rechteckigen Querschnitt aufweist, daß der Mantel an seinem der Düse benachbarten Ende einen Kreisquerschnitt aufweist und an seinem der Düse abgewandten Ende einen langgestreckten Austritts-Querschnitt, dessen längste Achse parallel zur längsten Achse der Düse verläuft und länger ist als der Innendurchmesser des Kreisquerschnitts.

Mit einem solchen Brenner läßt sich in Verbindung mit der erfindungsgemäßen Einrichtung zur Erzeugung der Mantel-Luft-Strömung eine stabile Flammenführung bei einer fächerförmigen Flamme erreichen, die mit einer Länge von 20-25 cm aus dem Austritts-Querschnitt austritt und in der genannten Distanz eine Breite von etwa 40 bis 50 cm hat. Ein derartiger Brenner ist speziell für Dachdeckerarbeiten zur Verklebung von Folienbahnen zu einer Dachhaut besonders gut geeignet, weil hierbei ein möglichst gleichmässiges Temperaturprofil unerläßlich ist. Auch hat sich ein derartiger Brenner als besonders stabil gegenüber Querströmungen der Umgebungsluft erweisen. Solche Querströmungen treten bekanntlich auf Dächern mit besonderer Stärke auf.

Weitere vorteilhafte Ausgestaltungen des Erfindungsgegenstandes ergeben sich aus den übrigen Unteransprüchen.

Zwei Ausführungsbeispiele des Erfindungsgegenstandes werden nachfolgend anhand der Figuren 1-9 näher beschrieben.

Es zeigen:
Figuren 1 und 2 zwei um 90° versetzte Axialschnitte durch einen Brennerkopf mit einem langgestreckten Austritts-Querschnitt der Brennkammer,
Fig. 3 eine rückseitige Ansicht des Brennerkopfes (Draufsicht auf Fig. 1 von oben),
Fig. 4 einen Einblick in die Brennkammer (Draufsicht auf Fig. 1 von unten),
Fig. 5 eine Seitenansicht eines Injektorsystems mit dem Anfang eines Mischrohres,
Figuren 6 und 7 zwei um 90° versetzte teilweise Axialschnitte analog den Figuren 1 und 2, jedoch durch einen Brennerkopf mit kreisförmiger Brennkammer,
Fig. 8 eine Rückansicht des kreisförmigen Brennerkopfes (Draufsicht auf Fig. 6 von oben), und
Fig. 9 einen Einblick in die Brennkammer (Draufsicht auf Fig. 6 von unten).

In den Figuren 1 bis 4 ist ein Brennerkopf 1 dargestellt, dessen wesentliche Teile ein Düsenkörper 2 und der aus Blech bestehende Mantel 3 einer Brennkammer 4 sind. In dem Düsenkörper 2 befindet sich eine Düse 5, die von einer Sackbohrung 6 aus mit Brenngas-Luft-Gemisch versorgt wird. Die Düse 5 mündet in einer ebenen Stirnfläche 7 des Düsenkörpers 2 und hat dort einen im wesentlichen rechteckigen Querschnitt, wie sich insbesondere aus einer Betrachtung der Fig. 4 ergibt. Es spielt dabei keine entscheidende Rolle, ob die beiden Enden dieses Querschnitts abgerundet sind oder nicht. Wie sich insbesondere in Verbindung mit den Figuren 1 und 2 ergibt, erweitert sich die Düse 5, ausgehend von der zylindrischen Sackbohrung 6, fächerformig (siehe Ausnehmung 5a) in Richtung auf die Stirnfläche 7. Die Anordnung ist dabei spiegelsymmetrisch getroffen, d.h. die Achse der Sackbohrung 6 liegt in der gleichen Symmetrieebene, in der auch die längste Achse des Austritts-Querschnitts der Düse 5 in der Stirnfläche 7 liegt. Dabei ist die Breite der die Düse 5 bildenden Ausnehmung kleiner und deren Länge am Austrittsende der Ausnehmung größer als der Durchmesser der Sackbohrung 6. Die Abmessungen der Düse werden dabei so gewählt, daß die Strömungsgeschwindigkeit im Düsenquerschnitt größer ist als die Ausbreitungsgeschwindigkeit der Flamme, so daß diese nicht in die Sackbohrung 6 und in das damit verbundene Mischrohr zurückschlagen kann. Die Sackbohrung 6 besitzt an ihrem äußeren Ende ein Gewinde 8 zum Einschrauben des einen (gebogenen) Endes des Mischrohres 9, dessen anderes Ende in Fig. 5 gezeigt ist.

Der Düsenkörper 2 ist dabei aus einem regelmäßigen Sechskantprofil gebildet, wie dies insbesondere aus Fig. 3 ersichtlich ist. Der hintere Teil dieses Profils ist außerhalb des Gewindes 8 abgedreht, was jedoch von untergeordneter Bedeutung ist. Der Düsenkörper 2 besitzt Längskanten 2a, die auf einer Teillänge des Düsenkörpers 2 in einer radialen Tiefe entfernt sind, die der Wandstärke des Mantels 3 der Brennkammer 4 entspricht. Auf diese Weise bilden die Schulterflächen 2b des stehengebliebenen Teils der Längskanten 2a Anschläge für den Mantel 3 (Fig. 6 u. 7). Im Bereich der abgedrehten Längskanten ist der Mantel 3 durch Hohlniete 10 mit dem Düsenkörper unverlierbar verbunden (Fig. 1). Die Wanstärke beträgt etwa 1 mm.

Zwischen dem Düsenkörper 2 und dem an dieser Stelle zylindrisch ausgebildeten Mantel 3 werden auf diese Weise Öffnungen 11 gebildet, die die Form von schmalen Kreissegmenten haben, wie sich dies unschwer aus den Figuren 3 und 4 ergibt. Diese Öffnungen 11 dienen in der eingangs beschriebenen Weise zum Eintritt der Umgebungsluft, wie dies in Fig. 2 durch die Pfeile 12 symbolisiert ist.

Aus den Figuren 1 bis 4 ist weiter ersichtlich, daß der Mantel 3 an seinem der Düse 5 abgewandten Ende einen langgestreckten Austritts- Querschnitt 13 aufweist, dessen geometrische Form am besten in Fig. 4 ersichtlich ist. Die Form dieses langgestreckten Ausquerschnitts ist vorzugsweise oval, kann jedoch auch eine andere Gestalt aufwiesen, sofern dadurch die Flamme fächerförmig ausgebreitet wird. Es ist insbesondere aus Fig. 4 ersichtlich, daß die längste Achse des Austritts-Querschnitts 13 parallel zur längsten Achse der Düse verläuft und länger ist als der Innendurchmesser des Kreisquerschnitts an der Verbindungsstelle des Mantels 3 mit dem Düsenkörper 2. Weiterhin ist insbesondere den Figuren 2 und 4 zu entnehmen, daß die kürzeste Achse des langgestreckten Austritts-Querschnitts 13 kürzer ist als der Innendurchmesser des Kreisquerschnitts des Mantels 3 an der genannten Verbindungsstelle. Man kann sich den Mantel 3 auf die Weise hergestellt denken, daß zunächst ein im wesentlichen kegelförmiger Blechmantel gebildet wird, der nachfolgend in die Gestalt gemäß den Figuren 1 und 2 verformt wird.

Durch die Vermeidung von Stufen zwischen den Außenrändern der Öffnungen 11 und dem Mantel 3 wird erreicht, daß die eintretende Luftströmung verwirbelungsfrei dem Verlauf der unmittelbar benachbarten Mantellinie des Mantels 3 folgen kann.

Fig. 4 ist noch zu entnehmen, daß die längste Achse der Düse 5 in einer Flächendiagonale der radial verlaufenden Stirnfläche 7 des Sechskantprismas liegt.

Fig. 5 zeigt im wesentlichen bereits bekannte Vorrichtungsteile, nämlich das dem Brennerkopf abgekehrte Ende des Mischrohres 9, mit dem eine Zuführeinrichtung 14 für ein Brenngas-Luft-Gemisch verbunden ist. Diese Zuführeinrichtung besitzt eine Injektordüse 15 für das Einführen des Brenngases, das über eine Anschlußkupplung 16 aus einem nichtgezeigten Vorratsbehälter zugeführt wird. Die Beimischung von Umgebungsluft erfolgt über mehrere radiale Öffnungen 17 nach dem Prinzip des sogenannten Bunsen-Brenners. Die Herbeiführung eines zündfähigen Brenngas-Luft-Gemischs kann jedoch auch auf andere Weise erfolgen.

Die Figuren 6 bis 9 zeigen die Verhältnisse bzw. Vorgänge an einem Brennerkopf 20, bei dem die Außenkonturen des Düsenkörpers 2 jedoch denjenigen der Figuren 1 bis 4 entsprechen. Auch die kreisförmige Ausbildung des Mantels 21 wurde im Bereich des Düsenkörpers 2 beibehalten, so daß sich zumindest am Anfang der Brennkammer 22 weitgehend die gleichen Strömungsverhältnisse einstellen. Der Mantel 21 hat unterhalb der Stirnfläche 7 des Düsenkörpers 2 jedoch die Form eines Kegelmantels, so daß sich eine rotationssymmetrische Flamme ergibt.

In jedem Falle bildet der Mantel 3 bzw. 21 der Brennkammer 4 bzw. 22 eine durch die Mantelluftströmung zuverlässiggekühlte, die Flamme stabilisierende Führungseinrichtung, d.h. die Flamme folgt, zumindest auf dem anfänglichen Weg außerhalb der Brennkammer, im wesentlichen der Richtung der Mantellinien des Mantels 3 bzw. 21.

Den Figuren 6 und 7 ist noch zu entnehmen, daß durch das teilweise Abdrehen der Prismenkanten 2a zur Bildung von Schulterflächen 2b Abflachungen geringer Breite entstanden sind, die der Dicke des Mantels 3 bzw. 21 proportional ist und eben wegen der geringen Dicke (=₁ mm) nicht störend ins Gewicht fällt. Jedenfalls ist die Breite der Abflachungen gering im Verhältnis zur Länge der Öffnungen 11 in Umfangsrichtung.

## Patentansprüche

1. Niederdruck-Handbrenner für Flüssiggas zum Flämmen von Oberflächen mit einem Injektorsystem (15) für die Zufuhr von Brenngas und die Herstellung eines Brenngas-Luft-Gemischs durch Ansaugen von Umgebungsluft, mit einem dem Injektorsystem (15) nachgeschalteten, auf dem Umfang geschlossen Mischrohr (9) und einem an dessen Ende angeordneten Brennerkopf (1) mit einem Düsenkörper (2), in dem sich eine zentrische Düse (5) für den Austritt des Brenngas-Luft-Gemischs und die Ausbildung einer Voll-Flamme befindet und an dem eine sich in Strömungsrichtung erstreckende, einen einzigen Mantel (3) aufweisende Brennkammer (4) befestigt ist, die mindestens eine Öffnung (11) zum Eintritt weiterer Umgebungsluft aufweist, dadurch gekennzeichnet, daß die mindestens eine Luft-Eintriffs-Öffnung (11) eine parallel zur Strömungsrichtung des Gas-Luft-Gemischs ausgerichtete Strömungsachse aufweist und nach außen hin vom Mantel (3, 21) der Brennkammer (4, 22) und nach innen hin vom Düsenkörper (2) begrenzt ist und sich über den größten Teil des Umfangs des Mantels (3, 21) im Bereich der Öffnungen (11) erstreckt, derart, daß die weitere Umgebungsluft in unmittelbarer Nähe und im wesentlichen parallel zu der jeweils benachbarten Mantellinie des Mantels (3, 21) führbar ist.

2. Brenner nach Anspruch 1, dadurch gekennzeichnet, daß der Mantel (3, 21 ) der Brennkammer (4, 22) unter Bildung mehrerer Luft-Eintritts-Öffnungen (11) auf den Düsenkörper (2) aufgesetzt ist.

3. Brenner nach Anspruch 2, dadurch gekennzeichnet, daß der Düsenkörper (2) auf seinem äußeren Umfang durch eine regelmäßige polygonale Prismenfläche begrenzt ist, und daß der Mantel (3, 21) im Bereich des Düsenkörpers (2) zylindrisch ausgebildet ist.

4. Brenner nach Anspruch 3, dadurch gekennzeichnet, daß der Düsenkörper (2) auf seinem äußeren Umfang durch ein Sechskantprisma begrenzt ist.

5. Brenner nach Anspruch 3, dadurch gekennzeichnet, daß die Längskanten (2a) des Prismas auf einer Teillänge des Düsenkörpers (2) in einer radialen Tiefe entfernt sind, die der Wandstärke des Mantels (3, 21) der Brennkammer (4, 22) entspricht, derart, daß die Schulterfläche (2b) des stehengebliebenen Teils der Längskanten (2a) Anschläge für den Mantel (3, 21) sind.

6. Brenner nach Anspruch 1, dadurch gekennzeichnet, daß die Düse (5) einen im wesentlichen rechteckigen Querschnitt aufweist, daß der Mantel (3) am seinem der Düse benachbarten Ende einen Kreisquerschnitt aufweist und an seinem der Düse (5) abgewandten Ende einen langgestreckten Austrittsquerschnitt (13), dessen längste Achse parallel zur längsten Achse der Düse verläuft und länger ist als der Innendurchmesser des Kreisquerschnitts.

7. Brenner nach Anspruch 6, dadurch gekennzeichnet, daß die kürzeste Achse des langgestreckten Austrittsquerschnitts (13) kürzer ist als der Innendurchmesser des Kreisquerschnitts.

8. Brenner nach Anspruch 4, dadurch gekennzeichnet, daß die längste Achse der Düse (5) in einer Flächendiagonale der Stirnfläche (7) des Sechskantprismas liegt.

9. Brenner nach Anspruch 6, dadurch gekennzeichnet, daß sich im Düsenköper (2) auf der Anschlußseite des Mischrohres (9) eine zylindrische Sackbohrung (6) befindet, die sich mit einer schlitzförmigen, nach der Brennkammerseite offenen und fächerförmig erweiterten Ausnehmung (5a) spiegelsymmetrisch überschneidet, wobei die Achse der Sackbohrung (6) in der Symmetrieebene liegt und die Breite der Ausnehmung kleiner und deren Länge am Austrittsende der Ausnehmung größer sind als der Durchmesser der Sackbohrung (6).

10. Brenner nach Anspruch 6, dadurch gekennzeichnet, daß das Verhältnis des axialen Abstandes einer durch den Austrittsquerschnitt (13) gelegten Fläche in deren Flächenschwerpunkt von der Stirnfläche (7) zur längsten Achse des Austrittsquerschnitts der Düse (5) in der Stirnfläche (7) des Düsenkörpers (2) zwischen 1:1 und 1:1,Stiegt.

11. Brenner nach Anspruch 6, dadurch gekennzeichnet, daß der Öffnungswinkel dsr Düse (5) in Breitenrichtung im wesentlichen dem Öffnungswinkel des Mantels (3) entspricht, wobei die Öffnungswinkel in derjenigen Symmetrieebene der Brennkammer (4) liegen, in der auch die längste Achse des Austrittsquerschnitts (13) liegt.

12. Brenner nach Anspruch 11, dadurch gekennzeichnet, daß die Öffnungswinkel zwischen 30 und 60 Grad, vorzugsweise zwischen 40 und 50 Grad liegen.

## Revendications

1. Brûleur pour chalumeau manuel à basse pression alimenté en gaz liquide destiné au traitement des surfaces à la flamme, avec un système d'injection (15) pour l'alimentation en gaz combustible et la production d'un mélange air-gaz combustible par aspiration d'air ambiant, avec en aval du système d'injection (15) un tube de mélangeage (9) fermé sur sa circonférence et une tête de brûleur (1) disposée à l'extrémité de celui- ci, avec un corps de buse (2) dans lequel se trouve une buse centrale (5) pour la sortie du mélange air-gaz combustible et la formation d'une flamme de section pleine et sur laquelle est fixée une chambre de combustion (4) s'étendant dans le sens de l'écoulement et présentant une seule enveloppe (3), qui possède au moins une ouverture (11) pour l'entrée d'air ambiant supplémentaire, caractérisé en ce que l'ouverture d'entrée d'air (11) au moins unique présente un axe d'écoulement orienté parallèlement à la direction d'écoulement du mélange air-gaz combustible et est délimitée extérieurement par l'enveloppe (3, 21) de la chambre de combustion (4, 22) et vers l'intérieur par le corps de buse (2) et s'étend sur la plus grande partie de la circonférence de l'enveloppe (3, 21 ) au niveau des ouvertures (11), si bien que l'air ambiant secondaire peut être guidé à proximité immédiate de la génératrice immédiatement adjacente de l'enveloppe (3, 21) et de manière essentiellement parallèle à celle-ci.

2. Brûleur selon la revendication 1, caractérisé en ce que l'enveloppe (3, 21) de la chambre de combustion (4, 22) est montée sur le corps de buse (2) en formant plusieurs ouvertures d'entrée d'air (11).

3. Brûleur selon la revendication 2, caractérisé en ce que le corps de buse (2) est délimité sur sa circonférence extérieure par une surface prismatique polygonale régulière et en ce que l'enveloppe (3, 21) est de forme cylindrique au niveau du corps de buse (2).

4. Brûleur selon la revendication 3, caractérisé en ce que le corps de buse (2) est délimité sur sa circonférence extérieure par un prisme hexagonal.

5. Brûleur selon la revendication 3, caractérisé en ce que les arêtes longitudinales (2a) du prisme sont éliminées sur une partie de la longueur du corps de buse (2) sur une profondeur radiale qui correspond à l'épaisseur de la paroi de l'enveloppe (3, 21 ) de la chambre de combustion (4, 22), si bien que les épaulements (2b) de la partie conservée des arêtes longitudinales (2a) forme des butées pour l'enveloppe (3, 21).

6. Brûleur selon la revendication 1, caractérisé en ce que la buse (5) présente une section essentiellement rectangulaire, en ce que l'enveloppe (3) est de section cylindrique à son extrémité voisine de la buse et, à son extrémité opposée à la buse (5) une section de sortie allongée (13) dont le grand axe est parallèle au grand axe de la buse et est plus grand que le diamètre intérieur de la section circulaire.

7. Brûleur selon la revendication 6, caractérisé en ce que le petit axe de la section de sortie allongée (13) est plus petit que le diamètre intérieur de la section circulaire.

8. Brûleur selon la revendication 4, caractérisé en ce que le grand axe de la buse (5) est situé sur une diagonale de la face (7) du prisme hexagonal.

9. Brûleur selon la revendication 6, caractérisé en ce qu'il existe dans le corps de buse (2) du côté du raccordement du tube de mélangeage (9) un trou borgne (6) qui se recoupe symétriquement avec un décrochement (5a) en forme de fente, ouvert sur la chambre de combustion et élargi en forme d'éventail, l'axe du trou borgne (6) se situant dans le plan de symétrie et la largeur du décrochement étant plus petite et sa longueur à l'extrémité de sortie du décrochement plus grande que le diamètre du trou borgne (6).

10. Brûleur selon la revendication 6, caractérisé en ce que le rapport entre la distance axiale en son centre par rapport à la face (7) d'une aire placée au travers de la section de sortie (13) et le grand axe de la section de sortie de la buse (5) au niveau de la face du corps de buse 2 est comprise entre 1:1 et 1:1,5.

11. Brûleur selon la revendication 6, caractérisé en ce que l'angle d'ouverture de la buse (5) dans le sens de la largeur correspond essentiellement à l'angle d'ouverture de l'enveloppe (3), les angles d'ouverture se situant dans le plan de symétrie de la chambre de combustion (4) dans lequel se situe également le grand axe de la section de sortie (13).

12. Brûleur selon la revendication 11, caractérisé en ce que les angles d'ouverture sont compris entre 30 et 60 degrés, de préférence entre 40 et 50 degrés.

## Claims

1. Low-pressure hand burner for liquid gas for flaming of surfaces, with an injector system (15) for the supply of power gas and the production of a gas-air mixture by sucking in environmental air, with a mixer pipe (9), which is disposed on the output side of the injection system (15) and circumferentially closed, and a burner tip (1) arranged at the end of said mixer pipe, with a nozzle body (2) including a centred nozzle (5) for the outlet of the gas-air mixture and the forming of a full flame, and onto which is mounted a combustion chamber (4), which extends in the flow direction and comprises a single casing (3), which combustion chamber comprises at least one aperture (11) for the entry of further environmental air, characterised in that the at least one air-inlet aperture (11) has a flow axis parallel to the flow direction of the gas-air mixture and is defined towards the outside by the casing (3, 21) of the combustion chamber (4, 22) and towards the inside by the nozzle body (2) and extends over the largest portion of the circumference of the casing (3, 21) in the region of the apertures (11) in such a manner that the further environmental air is ducted in the immediate vicinity of, and substantially parallel with the respective adjacent casing line of the casing (3, 21).

2. Burner according to claim 1, characterised in that the casing (3, 21) of the combustion chamber (4, 22) is fitted onto the nozzle body (2) whilst forming several air-inlet apertures (11).

3. Burner according to claim 2, characterised in that the nozzle body (2) is limited on its outer circumference by a regular polygonal prism surface, and that the casing (3, 21) in the area of the nozzle body (2) is arranged to be cylindrical.

4. Burner according to claim 3, characterised in that the nozzle body (2) is limited on its outer circumference by a hexagonal prism.

5. Burner according to claim 3, characterised in that the longitudinal edges (2a) of the prism are distanced in a partial length of the nozzle body (2) in a radial depth which corresponds with the wall thickness of the casing (3, 21) of the combustion chamber (4, 22) in such a manner that the shoulder surface (2b) of the fixed part of the longitudinal edges (2a) are abutments for the casing (3, 21).

6. Burner according to claim 1, characterised in that the nozzle (5) is of substantially rectangular cross-section, that the casing (3) has a circular cross-section at its end adjacent the nozzle, and a long stretched outlet cross-section (13) at its end remote from its nozzle (5), the longest axis of which extends parallel to the longest axis of the nozzle and is longer than the inside diameter of the circular cross-section.

7. Burner according to claim 6, characterised in that the shortest axis of the long stretched outlet cross-section (13) is shorter than the inside diameter of the ciruclar cross-section.

8. Burner according to claim 4, characterised in that the longest axis of the nozzle (5) is located in a surface diagonal of the end surface (7) of the hexagonal prism.

9. Burner according to claim 6, characterised in that there is a pocket bore (6) in the nozzle body (2) on the connection side of the mixer pipe (9), which bore intersects mirror-symmetrically with a slot-shaped cut-out (5a), which is open towards the side of the combustion chamber and extended fan-like, in which respect the axis of the pocket bore (6) is located in the plane of symmetry and the width of the cut-out is smaller, and its length at the outlet end of the cut-out is larger than the diameter of the pocket bore (6).

10. Burner according to claim 6, characterised in that the ratio of the axial distance of a surface placed through the outlet cross-section (13) in its surface centre from the end surface (7) and the longest axis of the outlet cross-section of the nozzle (5) in the end surface (7) of the nozzle body (2) lies between 1:1 and 1:1,5.

11. Burner according to claim 6, characterised in that the opening angle of the nozzle (5) in the breadth direction substantially corresponds with the opening angle of the casing (3), whereby the opening angles lie in the same plane of symmetry as the longest axis of the outlet cross-section (13).

12. Burner according to claim 11, characterised in that the opening angles lie between 30 and 60 degrees, preferably between 40 and 50 degrees.
